# FASCICULE DE BREVET EUROPEEN

(11) **EP 0 054 914 B1**
(45) Date de publication et mention de la délivrance du brevet: **20.03.1985**
(21) Numéro de dépôt: 81110526.1
(22) Date de dépôt: 17.12.1981
(51) Int. Cl.: E02B 17/02

(54) **Dispositif pour la mise en place d'une plate-forme marine sur sa structure support**
Vorrichtung zum Aufstellen einer Offshore-Plattform auf eine Unterstützungskonstruktion
Device for setting up an offshore platform on a supporting structure

(30) Priorité: 23.12.1980 FR 8027347
(43) Date de publication de la demande: 30.06.1982
(73) Titulaire: ALSTHOM-ATLANTIQUE Société Anonyme dite:, F-75794 Paris Cédex 16 (FR)
(72) Inventeur: Ninet, Jean-Louis, F-44100 Nantes (FR); Vaillant, Robert, F-44300 Nantes (FR)
(74) Mandataire: Weinmiller, Jürgen

## Description

L'invention s'applique à un dispositif pour la mise en place d'une plate-forme marine sur sa structure support préalablement installée, ladite plate-forme comportant des piles d'appui destinées à reposer sur des pieds de la structure support, et comprenant les moyens d'approche desdites piles d'appui vers lesdits pieds, chaque pile comprenant un moyen de centrage associé à un organe amortisseur et à un moyen de coulissement contrôlant le moyen de centrage par rapport à la pile.

Un tel dispositif est connu, par exemple, par la demande de brevet français n° 2 404 074.

Par plate-forms, il est entendu toute construction quelles que soient sa forme et son utilisation.

L'invention s'applique donc à toute plate-forme destinée à être placée sur une structure fixe préinstallée et qui est soumise au moment de sa pose sur ladite structure à l'action de la houle, soit que la plate-forme soit elle même directement flottante, soit qu'elle soit transportée par une barge, soit qu'elle soit suspendue au crochet d'une barge grue, etc.

La plate-forme comporte des piles qui en fin d'opération doivent reposer sur des emplacements déterminés de la structure support et qui doivent être soudées à cette structure.

La présence de la houle rend particulièrement difficile cette opération de mise en place de la plate-forme à cause des risques de choc de la plate-forme contre sa structure support qui peuvent provoquer de graves détériorations. Par ailleurs, la soudure est également une opération délicate à cause du poids de la charge qui peut être très importante.

La présente invention a donc pour but de permettre de réaliser, la pose de la plate-forme sans risquer de l'endommager par suite de chocs dûs à la houle et d'effectuer la soudure de la plate-forme à sa structure support dans de très bonnes conditions.

L'invention a donc pour objet un dispositif pour la mise en place d'une plate-forme marine sur sa structure support préalablement installée conformément au préambule ci-dessus caractérisé en ce que chaque pile est constituée par un tube à l'intérieur duquel est placée une pinoche, dont la partie inférieure comporte une broche de centrage dépassant au-dessous de l'extrémité inférieure de la pile, la pinoche étant associée audit organe amortisseur, et au moyen de coulissement contrôlable de la pinoche dans la pile, et chaque pied comportant à sa partie supérieure un cône de centrage et d'appui de la pinoche.

Avantageusement, ledit moyen de coulissement comprend un vérin.

Selon une réalisation particulière, le vérin est associé à un jeu de cales amovibles permettant de reporter sur elles les efforts du vérin.

Selon une réalisation particulière, lesdits moyens d'approche desdites piles comprennent un mécanisme permettant le déplacement relatif de la plate-forme par rapport à ses piles.

Avantageusement, l'organe amortisseur est constitué par une masse d'un matériau élastique.

D'autres avantages de la présente invention ressortiront de la description d'un exemple particulier du dispositif selon l'invention, faite ci-après en regard du dessin annexé dans lequel:
Les figures 1 à 4 montrent, selon les différentes phases successives, le dispositif de mise en place d'une plate-forme marine selon l'invention.
La figure 5 montre dans une vue partielle, une variante avantageuse d'une partie du dispositif selon l'invention.

En se reportant à la figure 1, on voit schématiquement et partiellement une plate-forme 1 portée, dans le cas particulier de l'exemple décrit, par une barge de transport 2. Installée au fond de l'eau 3 se trouve une structure destinée à supporter la plate-forme 1. Cette structure comporte des pieds qui émergent, par exemple quatre, dont la figure montre l'un d'entre eux 4 comportant à son sommet un cône de centrage 5.

A chaque pied 4 correspond une pile 6 solidaire de la plate-forme 1. La plate-forme comporte des moyens classiques 7 permettant de mouvoir verticalement la pile 6 par rapport à la plate-forme 1 et de bloquer la pile en position fixe. Cette pile est destinée à prendre appui sur le sommet 21 du pied 4. La pile 6 est constituée par un tube à l'intérieur duquel est situé un bloc amortisseur 8 par exemple en élastomère. Le bloc amortisseur 8 est surmonté d'un tube 9 prenant appui contre des cales 10 et les cales 10 contre des butées 11 solidaires de la pile 6. Les cales 10 peuvent être mises et retirées par l'intermédiaire d'un vérin 12 qui ne subit donc que des efforts momentanés. Au dessous du bloc amortisseur 8 est située une pinoche 13 reliée au tube 9 par une chaîne 14 passant au travers d'un orifice 15 du bloc amortisseur 8. L'utilité de la chaîne sera expliquée plus loin. La pinoche 13 est terminée par une broche de centrage 16 et elle est guidée en 17. Des butées basses 18 limitent la descente de la pinoche 13. Une lumière 19 est pratiquée à la partie supérieure de la pile 6 et permet de mettre et d'enlever les cales 10. L'ensemble constitué par le vérin 12 et les cales 10 permet ainsi de faire coulisser d'une manière contrôlée la pinoche 13 dans la pile 6.

Le fonctionnement du dispositif est le suivant:
Sur la figure 1, pendant le transport, l'amortisseur 8 est partiellement comprimé, par exemple sous cent tonnes si le poids de la plate-forme est de mille six cents tonnes donc de quatre cents tonnes par pied. On utilise par exemple un bloc en élastomère de sept cent millimètres de hauteur, il se réduit d'environ soixante cinq millimètres. Cette compression est réalisée en actionnant le vérin 12 puis en ajoutant des cales 10. Cette compression partielle pendant le transport a pour but d'assurer un bon maintien de l'ensemble. La barge 2 vient se placer entre les quatre pieds 4 de manière à placer les piles 6 juste au dessus des pieds.

Sur la figure 2, on commence par libérer la pression de l'amortisseur 8 en retirant un nombre de cales 10 de manière à rétablir la hauteur libre d'amortisseur à sept cents millimètres; puis, par le moyen de la machine 7 on abaisse la pile 6. Sur la figure 3 on continue d'agir au moyen de la machine de levage 7, la pinoche 13 prend appui dans le fond du cône de centrage 5, l'amortisseur 8 est complètement comprimé sous les quatre cents tonnes de la plate-forme 1 qui commence à décoller de la barge 2. Lorsque l'amortisseur est complètement comprimé il mesure alors, par exemple, quatre cent cinquante millimètres, la pile 6 ne venant pas au contact du haut du pied 4, il reste un jeu de sécurité 20 de l'ordre de cent cinquante millimètres par exemple. On effectue l'accostage final au moyen du vérin 12 en le mettant sous pression de manière à retirer des cales 10 sur une hauteur correspondant au jeu 20 plus à la différence de longueur entre l'amortisseur libre et comprimé de manière à se retrouver dans la position de la figure 4 où il n'y a plus de jeu, la pile 6 reposant sur le pied 5 et où l'amortisseur 8, étant soulagé, à repris sa hauteur initiale. Il ne reste plus qu'à réaliser la soudure entre le pied 5 et la pile 6 et à hisser la plate-forme 1 sur la pile au moyen de la machine de levage 7.

Un avantage particulièrement intéressant, résultant de la possibilité de faire coulisser d'une manière contrôlée la pinoche 13 dans la pile 6 grâce au vérin 12 et aux cales 10, outre qu'elle permet l'accostage final de la pile 6 contre le pied 4 sans choc, consiste en ce que cette possibilité permet de réaliser la soudure de la pile 6 au pied 4 alors que la totalité de la charge de la plate-forme ne repose pas sur la partie supérieure 21 du pied 4. Cette possibilité permet de réaliser la soudure dans de très bonnes conditions. Pour cela, il suffit de réaliser cette soudure avant de décomprimer totalement l'amortisseur 8 ou même alors que le jeu 20 n'est pas encore nul.

Dans une variante particulièrement intéressante, représentée figure 5, l'extrémité inférieure de la pile 6 est munie d'un système de formage 22 servant accessoirement de guide à la pinoche 13. Ce système de formage est par exemple constitué par une pièce massive conique. Le cône de réception 5 est monté élastiquement dans le pied 4 grâce à un amortisseur 23. Une butée 24 limite la course du cône de centrage 5. Au cours de la procédure de pose de la plate-forme, le cône de centrage 5 vient en butée pour une charge inférieure à la charge de la plate-forme. Lorsque le cône de centrage 5 est escamoté, l'extrémité supérieure du pied 4 est libre et le système de formage 22 peut pénétrer dans ce pied 4. Pendant la phase d'assostage de la pile 6 vers le pied 4, le jeu 20 (figure 3) entre les deux cham- freins est réduit à la demande de manière à pouvoir faire une soudure pleine pénétration, la système de formage 22 servant alors de support de soudure.

Une fois l'opération de pose terminée, on peut découper la pile 6 au niveau de la lumière 19, et retirer la partie supérieure au moyen d'un système de levage, on récupère ensuite le vérin, les cales et on sort le tube 9 qui entraîne dans sa sortie, grâce à la chaîne 14, l'amortisseur 8 et la pinoche 13.

## Revendications

1. Dispositif pour la mise en place d'une plate-forme marine (1), sur sa structure support préalablement installée, ladite plate-forme comportant des piles d'appui (6) destinées à reposer sur des pieds (4) de la structure support, et comprenant des moyens (7) d'approche desdites piles d'appui vers lesdits pieds, chaque pile comprenant un moyen de centrage (16) associé à un organe amortisseur (8) et à un moyen (12) de coulissement contrôlant le moyen de centrage par rapport à la pile, caractérisé en ce que chaque pile est constituée par un tube à l'intérieur duquel est placée une pinoche (13) dont la partie inférieure comporte une broche de centrage (16) dépassant au-dessous de l'extrémité inférieure de la pile, la pinoche étant associée audit organe amortisseur (8), et au moyen (12) de coulissement contrôlable de la pinoche dans la pile, et chaque pied (4) comportant à sa partie supérieure un cône de centrage et d'appui (5) de la pinoche.

2. Dispositif selon la revendication 1, caractérisé en ce que le dispositif de coulissement contrôlable comprend un vérin (12).

3. Dispositif selon la revendication 2, caractérisé en ce que le vérin est associé à un jeu de cales (10) amovibles permettant de reporter sur elles les efforts du vérin.

4. Dispositif selon l'une des revendications 1 à 3, caractérisé en ce que lesdits moyens d'approche desdites piles comprennent un mécanisme (7) permettant le déplacement relatif de la plate-forme par rapport à ses piles.

5. Dispositif selon l'une des revendications 1 à 4, caractérisé en ce que l'organe amortisseur (8) est constitué par une masse d'un matériau élastique.

6. Dispositif selon l'une des revendications précédentes, caractérisé en ce que lesdits cônes de centrage (5) des pieds de la structure support sont montés sur un organe amortisseur (23).

7. Dispositif selon l'une des revendications précédentes, caractérisé en ce que l'extrémité de chaque pile d'appui (6) comporte un dispositif de formage (22) destiné à pénétrer en position d'accostage des piles contre les pieds, dans lesdits pieds.

8. Procédé de mise en place d'une plate-forme marine comportant le dispositif selon l'une des revendications 1 à 7, caractérisé en ce qu'une fois installée, on découpe les piles (6) à leur partie supérieure et on récupère l'ensemble mobile.

## Patentansprüche

1. Vorrichtung zum Absetzen einer Offshore-Plattform (1) auf ihrer vorher installierten Trägerstruktur, wobei die Plattform Stützpfeiler (6), die auf Füßen (4) der Trägerstruktur ruhen sollen, und Mittel (7) für die Annäherung der Stützpfeiler an die Füße aufweist, wobei jeder Pfeiler ein Zentriermittel (16) aufweist, das einem Dämpferorgan (8) und einem Gleitorgan (12) zugeordnet ist, wodurch das Zentriermittel in bezug auf den Pfeiler gesteuert wird, dadurch gekennzeichnet, daß jeder Pfeiler aus einem Rohr besteht, in dessen Innerem sich eine Führungsstange (13) befindet, deren unterer Teil einen Zentrierstift (16), aufweist, der über das untere Ende des Pfeilers vorsteht, wobei die Führungsstange dem Dämpferorgan (8) und dem steuerbaren Gleitorgan (12) für die Führungsstange im Pfeiler zugeordnet ist und jeder Fuß (4) an seinem oberen Teil einen Konus zum Zentrieren und Stützen (5) der Führungsstange aufweist.

2. Vorrichtung nach Anspruch 1, dadurch gekennzeichnet, daß die steuerbare Gleitvorrichtung einen Hydraulikkolben (12) aufweist.

3. Vorrichtung nach Anspruch 2, dadurch gekennzeichnet, daß der Hydraulikkolben einem Satz entfernbarer Unterlegstücke (10) zugeordnet ist, die es erlauben, die Kräfte des Hydraulikkolbens auf sie zu übertragen.

4. Vorrichtung nach einem der Ansprüche 1 bis 3, dadurch gekennzeichnet, daß die Mittel zur Annäherung der Pfeiler einen Mechanismus (7) aufweisen, der die relative Verschiebung der Plattform in bezug auf ihre Pfeiler ermöglicht.

5. Vorrichtung nach einem der Ansprüche 1 bis 4, dadurch gekennzeichnet, daß das Dämpferorgan (8) aus einer Masse eines elastischen Materials besteht.

6. Vorrichtung nach einem der vorstehenden Ansprüche, dadurch gekennzeichnet, daß die Zentrierkonen (5) der Trägersturktur auf einem Dämpferorgan (23) angebracht sind.

7. Vorrichtung nach einem der vorstehenden Ansprüche, dadurch gekennzeichnet, daß das Ende jedes Stützpfeilers (6) eine Formvorrichtung (22) aufweist, die in der Endmontagestellung der Pfeiler auf den Füßen in diese Füße eindringt.

8. Verfahren zum Absetzen einer Offshore-Plattform, die die Vorrichtung nach einem der Ansprüche 1 bis 7 aufweist, dadurch gekennzeichnet, daß die Pfeiler (6) nach dem Absetzen an ihrem oberen Ende abgeschnitten und die mobilen Teile abgenommen werden.

## Claims

1. A device for positioning an offshore- platform (1) on its previously installed support structure, said platform comprising supporting pillars (6) destined to rest on feet (4) of the support structure and comprising means (7) for appoaching said supporting pillars to said feet, each pillar comprising a centering means (16) associated to a shock-absorbing component (8) and to a sliding means (12) controlling the centering means with respect to the pillar, characterized in that each pillar is constituted by a tube within which a rod (13) is placed, the lower part of which comprises a centering pin (16) protruding beyond the lower end of the pillar, the rod being associated to said shock-absorbing element (8) and to the controllable sliding means (12) for the rod in the pillar, and each foot (4) comprising at its upper part a centering and supporting cone (5) for the rod.

2. A device according to claim 1, characterized in that the controllable sliding device comprises a jack (12).

3. A device according to claim 2, characterized in that the jack is associated to a set of removable shims (10) permitting to report the force of the jack on it.

4. A device according to one of claims 1 to 3, characterized in that said approaching means to said pillars comprise a mechanism (7) allowing the relative movement of the platform with respect to its pillars.

5. A device according to one of claims 1 to 4, characterized in that the shock-absorbing element (8) is constituted by a mass of elastic material.

6. A device according to one of the preceding claims, characterized in that said centering cones (5) of the feet of the supporting structure are mounted on a shock-absorbing element (23).

7. A device according to one of the preceding claims, characterized in that the end of each support pillar (6) comprises a forming device (22) destined to penetrate into said feet in the accosting position of the pillars with respect to the feet.

8. A method for positioning an offshore platform comprising the device according to one of the claims 1 to 7, characterized in that, once it is installed, the pillars (6) are cut at their upper part and the mobile assembly is removed.
